# FASCICULE DE BREVET EUROPEEN

(11) **EP 3 308 866 B1**
(45) Date de publication et mention de la délivrance du brevet: **05.01.2022**
(21) Numéro de dépôt: 17196390.3
(22) Date de dépôt: 13.10.2017
(51) Int. Cl.: B07B 1/12, B07B 1/46, B28C 5/12

(54) **TREMIE COMPRENANT UN CRIBLE A PENTES CONVERGENTES**
TRICHTER, DER MIT EINEM SIEB MIT KONVERGIERENDEN SCHRÄGFLÄCHEN AUSGESTATTET IST
HOPPER COMPRISING A SCREEN WITH CONVERGING SLOPES

(30) Priorité: 13.10.2016 FR 1659903
(43) Date de publication de la demande: 18.04.2018
(73) Titulaire: PL2M, 33270 Floirac (FR)
(72) Inventeur: SERVAT, Jean-Michel, 33420 DARDENAC (FR)
(74) Mandataire: Cabinet Beau de Loménie

(56) Documents cités:
- EP-A1- 1 782 934
- EP-A1- 2 716 372
- DE-A1-102014 005 192
- US-A- 347 870

## Description

### DOMAINE DE L'INVENTION

La présente invention se rapporte au domaine des cribles configurés pour équiper, par exemple et de manière non limitative, une trémie. Elle concerne en particulier un crible monté sur une trémie équipant une machine de transport de chape fluide et/ou de béton.

### ETAT DE LA TECHNIQUE ANTERIEURE

De façon connue, une trémie définit un volume de réception permettant de recevoir, de contenir et de transporter un produit, la trémie ayant une ouverture d'introduction débouchant dans le volume de réception ; la trémie est également configurée pour assurer un écoulement dudit produit vers une ligne de refoulement, la ligne de refoulement comportant des moyens de déplacement du produit dans une gaine de transport, tels qu'un arbre de transmission à spires ou une pompe à cavités progressantes, de manière à déplacer le produit jusqu'à son lieu d'épandage. Les documents US347870, DE102014005192, EP2716372 et EP1782934 décrivent des trémies de réception de l'état de la technique.

Par ailleurs, également de façon connue, un crible comporte un cadre, permettant le montage du crible par exemple sur une trémie de manière à en couvrir l'ouverture d'introduction, le cadre définissant une surface de tamisage. Le crible permet à la fois de constituer un dispositif de sécurité permettant de protéger l'opérateur des éléments disposés sous le crible, par exemple des moyens de déplacement de la ligne de refoulement disposée en aval de la trémie, tout en formant un dispositif de tamisage configuré pour retenir les agrégats impropres par leur calibration aux moyens de déplacement et/ou aux caractéristiques finales recherchées de la chape ou du béton formés à partir dudit produit. Par ailleurs, le crible doit également permettre d'écouler le produit dans la trémie, de manière à permettre son déplacement ultérieur jusqu'à son lieu d'épandage.

De manière connue, la surface de tamisage du crible peut comporter une tôle métallique dans laquelle des ouvertures sont formées, ou un tissu métallique formé par l'entrelacement de fils métalliques.

Le produit déversé dans la trémie est un assemblage de matériaux de nature généralement minérale qui met en présence des agrégats et un liant ; en particulier pour assurer une résistance mécanique nécessaire à son utilisation, le produit peut également être associé à des fibres de nature et de forme variées qui modifient les propriétés d'écoulement. Or, du fait de la présence de surfaces planes formées par la tôle métallique ou du fait de l'entrelacement des fils de tissu métallique, les cribles connus de l'art antérieur tendent à s'opposer à l'écoulement de tels produits dans la trémie, et par suite, compromettent la progression des produits jusqu'à leur lieu d'épandage et l'homogénéité et donc les caractéristiques du produit transporté.

### PRESENTATION DE L'INVENTION

La présente invention a donc pour but de proposer une machine de transport comprenant un crible facilitant l'écoulement des produits, en particulier l'écoulement de produits de structure hétérogène, sans compromettre les fonctions de sécurité et de tamisage du crible et sans altérer la formulation des produits transportés.

Conformément à l'invention, ce but est atteint grâce aux caractéristiques décrites en revendication 1, et notamment grâce à une trémie de réception définissant un volume de réception et une ouverture d'introduction débouchant dans le volume de réception, la trémie de réception comportant un crible, le crible s'étendant sur l'ouverture d'introduction. Le crible comporte un cadre délimitant une surface de tamisage, et au moins une première ouverture de tamisage formée dans la surface de tamisage pour permettre l'écoulement d'un produit au travers du crible selon une direction d'écoulement, la première ouverture de tamisage étant bordée par des première et deuxième pentes d'écoulement espacées l'une de l'autre et convergeant l'une vers l'autre selon la direction d'écoulement.

Les première et deuxième pentes d'écoulement fonctionnent ainsi à la manière d'un entonnoir, et permettent de favoriser l'écoulement du produit le long desdites pentes jusqu'à l'extrémité inférieure desdites pentes, vers la trémie de réception, lorsque le crible est monté de manière à couvrir l'ouverture d'introduction d'une trémie.

L'invention est déclinée ci-après dans une série de variantes de réalisation, qui peuvent être considérées seules ou en combinaison avec une ou plusieurs des précédentes.

Dans certains modes de réalisation, le cadre comporte des premier et deuxième côtés opposés présentant une première longueur, la première ouverture de tamisage s'étendant sur tout ou partie de la première longueur, de préférence sur plus de la moitié de la première longueur.

Par cette disposition, une quantité significative du produit peut s'écouler au travers de la première ouverture de tamisage.

Dans certains modes de réalisation, le cadre comporte un premier côté ayant une bordure longitudinale, et une première aile montée sur la bordure longitudinale, ladite première aile formant la première pente de la première ouverture de tamisage.

L'agencement sur le premier côté d'une première aile formant la première pente de l'ouverture de tamisage permet de faciliter la production du crible selon la présente invention.

Dans certains modes de réalisation, le crible comporte en outre au moins une deuxième ouverture de tamisage bordée par des première et deuxième pentes d'écoulement espacées l'une de l'autre et convergeant l'une vers l'autre selon la direction d'écoulement, le crible comportant une première cornière formant à la fois la deuxième pente de la première ouverture de tamisage et la première pente de la deuxième ouverture de tamisage.

La présence d'au moins deux ouvertures permet l'écoulement d'une plus grande quantité de produit. En outre, l'utilisation d'une première cornière pour former à la fois l'une des pentes des première et deuxième ouvertures d'écoulement facilite la production du crible selon la présente invention.

De préférence, la première cornière présente des première et deuxième ailes formant respectivement la deuxième pente de la première ouverture de tamisage et la première pente de la deuxième ouverture de tamisage, et une arête reliant les première et deuxième ailes.

En d'autres termes, la première cornière présente un profil en forme de V inversé, considérée selon la direction d'écoulement, de manière que sa partie supérieure constituée par l'arête reliant les première et deuxième ailes ne présente pas de surface plane qui s'opposerait à l'écoulement du produit, à l'inverse des cribles connus de l'art antérieur et évoqués précédemment.

Le terme supérieur relatif à la première cornière s'entend selon la direction d'écoulement du produit au travers de la surface de tamisage du crible selon la présente invention.

Dans certains modes de réalisation, considérées selon la direction d'écoulement, les première et deuxième ailes forment un angle compris entre 10° et 170°, de préférence compris entre 60° et 120°, de préférence de l'ordre de 90°.

L'écartement des première et deuxième ailes de la première cornière peut ainsi être adapté en fonction du produit devant passer au travers du crible, et plus particulièrement en fonction de ses composants et de leurs dimensions et caractéristiques, et permet d'ajuster la vitesse d'écoulement dudit produit vers la trémie de réception.

Dans certains modes de réalisation, le crible comporte en outre des premiers moyens de fixation amovible configurés pour monter la première cornière de manière amovible sur le cadre.

Par cette disposition, les dimensions des ouvertures de tamisage peuvent être modifiées, de manière à adapter le crible au produit qu'il est destiné à recevoir. En particulier, l'ajustement des dimensions des ouvertures de tamisage permet d'adapter la fonction de tamisage aux dimensions des agrégats du produit.

Dans certains modes de réalisation, le crible comporte en outre une deuxième cornière ayant une première aile formant la deuxième pente de la deuxième ouverture de tamisage, les première et deuxième cornières s'étendant de manière sensiblement parallèle l'une à l'autre.

La présence d'une pluralité de cornières permet la formation d'une pluralité d'ouvertures de tamisage dans le crible, de manière à encore faciliter l'écoulement du produit ; en outre, la distance séparant les différentes cornières peut être adaptée pour permettre le tamisage d'agrégats de dimensions particulières.

Dans certains modes de réalisation, le crible comporte des moyens de vibration configurés pour coopérer avec le cadre du crible de manière à appliquer des vibrations au crible.

L'application de vibrations sur le crible par l'intermédiaire de son cadre contribue à l'efficacité de l'écoulement du produit au travers de la surface de tamisage.

### BREVE DESCRIPTION DES DESSINS

L'invention et ses avantages seront mieux compris à la lecture de la description détaillée faite ci-après d'un mode de réalisation de l'invention donné à titre d'exemple non limitatif. Cette description fait référence aux pages de figures annexées, sur lesquelles :
- la figure **1** représente une machine de transport de chape fluide et/ou de béton comportant une trémie de réception équipée d'un crible selon la présente invention ;
- la figure **2** représente une vue en perspective d'un exemple de crible selon la présente invention ;
- la figure **3** représente une vue de dessus d'un exemple de crible selon la présente invention ; et
- les figures **4** et **5** représentent schématiquement des vues en coupe selon des plans transversaux l'un à l'autre d'un exemple de crible selon la présente invention.

### DESCRIPTION DETAILLEE D'EXEMPLES DE REALISATION

La figure **1** représente une machine de transport **100,** par exemple pour le transport d'une chape fluide et/ou pour le transport de béton. On comprend que la machine de transport **100** est configurée pour transporter des éléments structurants, décoratifs et/ou isolants tels que du béton, une chape fluide, du mortier, etc. De manière usuelle, la machine **100** comporte un châssis **102** supportant un bloc d'alimentation ; le châssis **102** peut également comporter un essieu et des roues (non représentés) de manière à permettre de déplacer la machine **100.** En outre, la machine **100** peut comporter un timon (non représenté) afin de permettre à la machine **100** d'être tractée par un véhicule. Alternativement, la machine **100** peut directement être montée sur le plateau d'un véhicule.

En outre, la machine **100** comporte une trémie de réception **106** définissant un volume de réception et ayant une ouverture d'introduction débouchant dans le volume de réception pour introduire un produit dans le volume de réception de la trémie de réception **106** ; la trémie de réception **106** est configurée pour permettre l'écoulement dudit produit, par exemple une chape fluide ou du béton, vers une ligne de refoulement **108,** la ligne de refoulement comportant des moyens de déplacement du produit dans une gaine de transport, tels qu'un arbre de transmission à spires ou une pompe à cavités progressantes, de manière à déplacer le produit jusqu'à son lieu d'épandage.

Par exemple et de manière non limitative, le produit est un assemblage d'agrégats, comprenant des matières inerte pouvant être de nature minérale, d'un liant, tel que par exemple du ciment, du bitume ou de l'argile, et des fibres, pouvant être de nature et de formes variées, telles que par exemple des fibres synthétiques ou métalliques.

Ainsi, la trémie de réception **106** forme un contenant configuré pour constituer une réserve du produit à transporter tout en permettant l'écoulement dudit produit vers son lieu d'épandage par la ligne de refoulement **108.**

Par ailleurs, la machine **100** comporte un crible **10** monté sur la trémie de réception **106,** et plus particulièrement monté de manière qu'il s'étende sur l'ouverture d'introduction de la trémie de réception **106,** ou au-dessus de ladite ouverture d'introduction.

Tel que représenté sur les figures **2** à **5****,** le crible **10** selon la présente invention comporte un cadre **12,** par exemple et de manière non limitative de forme sensiblement parallélépipédique ; le cadre **12** comporte ainsi des premier, deuxième, troisième et quatrième côtés **14, 16, 18, 20** opposés deux à deux, qui délimitent une surface de tamisage.

Le crible **10** comporte en outre une pluralité de cornières **22, 22', 22"** qui s'étendent, par exemple et de manière non limitative, de manière sensiblement parallèle les unes aux autres selon une direction longitudinale **L** entre les troisième et quatrième côtés **18, 20** du cadre **12** ; ainsi, les cornières **22, 22', 22"** s'étendent de manière sensiblement parallèle aux premier et deuxième côtés **14, 16.** En outre, comme représenté sur la figure **4****,** la hauteur des premier, deuxième, troisième et quatrième côtés **14, 16, 18, 20** est de l'ordre de 1/5 fois la distance entre les troisième et quatrième côtés **18, 20.**

On comprend donc que le crible **10** comprend d'une part un cadre **12,** et d'autre part une grille comprenant la pluralité de cornières **22, 22', 22",** ladite grille formant une pluralité de fentes d'écoulement, ou ouvertures de tamisage, qui seront décrites plus en détails dans la suite de la description, les fentes d'écoulement étant configurées pour permettre l'écoulement d'un produit, tel qu'une chape fluide ou un béton, au travers du crible **10.**

Les cornières **22, 22', 22"** sont montées de manière espacée les unes des autres, et également à distance des premier et deuxième côtés **14, 16,** de manière que la surface de tamisage du crible **10** comporte une pluralité d'ouvertures de tamisage **24, 24', 24"** qui sont configurées pour permettre l'écoulement, au travers du crible **10** selon une direction d'écoulement **E,** du produit destiné à être stocké et transporté par la trémie **106** de la machine **100.**

Par exemple et de manière non limitative, les ouvertures de tamisage **24, 24', 24"** s'étendent sur une partie significative de la longueur **L** des premier et deuxième côtés **14, 16** du cadre **12,** de préférence sur plus de la moitié de ladite longueur, de préférence sur plus de 80 % de ladite longueur.

Tel que cela apparaît en particulier sur la figure **5** qui représente une vue en coupe du crible **10** dans un plan sensiblement vertical et perpendiculaire à la direction longitudinale **L,** chacune des ouvertures de tamisage **24, 24', 24"** est bordée par des première **26, 26', 26"** et deuxième **28, 28', 28"** pentes d'écoulement qui sont espacées l'une de l'autre et qui convergent l'une vers l'autre selon la direction d'écoulement **E.**

Les premier et deuxième côtés **14, 16** du cadre **12** comportent chacun une bordure longitudinale **30, 32** à partir de laquelle s'étendent respectivement une première et une deuxième ailes **34, 36.** Par exemple et de manière non limitative, les première et deuxième ailes **34, 36** sont fixées respectivement aux premier et deuxième côtés **14, 16** par un système de boulonnage ; on pourrait bien évidemment concevoir tout autre type de fixation.

Les première et deuxième ailes **34, 36** forment chacune une pente descendante vers le centre de la surface de tamisage ; en d'autres termes, l'extrémité distale des ailes **34, 36,** qui est l'extrémité des ailes opposée à l'extrémité proximale par laquelle les ailes sont fixées respectivement aux bordures longitudinales **30, 32** des premier et deuxième côtés **14, 16,** est disposée plus bas que ladite extrémité proximale, considérée selon la direction d'écoulement **E.**

Par ailleurs, tel que représenté en particulier sur la figure **5**, les cornières **22, 22', 22"** du crible **10** comportent chacune des première **38, 38', 38"** et deuxième **40, 40', 40"** ailes reliées l'une à l'autre par une arête **42, 42', 42"** qui peut alternativement être arrondie ou vive.

Les ailes des cornières **22, 22', 22"** forment chacune des pentes descendantes à partir de l'arête **42, 42', 42"** ; en d'autres termes, l'extrémité distale des ailes, qui est l'extrémité des ailes opposée à l'extrémité proximale par laquelle les ailes sont reliées l'une à l'autre par l'arête de la cornière, est disposée plus bas que ladite extrémité proximale, considérée selon la direction d'écoulement **E.** Dit encore autrement, les cornières **22, 22', 22",** lorsqu'elles sont montées dans le cadre **12** du crible **10,** présentent un profil en forme de V inversé.

Considérées selon la direction d'écoulement **E,** les première et deuxième ailes de chacune des cornières **22, 22', 22"** forment entre elles un angle **a** compris entre 10° et 170°, de préférence compris entre 60° et 120°, de préférence de l'ordre de 90°.

La première aile **34** s'étendant à partir du premier côté **14** forme ainsi avec la cornière **22** la plus proche une ouverture de tamisage **24** bordée, d'une part, par ladite première aile **34,** et, d'autre part, par la première aile **38** de la cornière **22,** les extrémités distales de la première aile **34** du premier côté **14** et de la première aile **38** de la cornière **22** adjacente s'étendant à distance l'une de l'autre, par exemple et de manière non limitative de manière parallèle l'une à l'autre selon la direction longitudinale **L.** L'ouverture de tamisage **24** présente ainsi, considérée selon la direction d'écoulement **E,** une forme de V, le fond du V étant ouvert pour permettre l'écoulement du produit dans la trémie de réception **106.** Les deux pentes de l'ouverture de tamisage **24** formées respectivement par la première aile **34** du premier côté **12** et par la première aile **38** de la cornière **22** convergent ainsi l'une vers l'autre selon la direction d'écoulement **E.**

De manière similaire, la deuxième aile **36** qui s'étend à partir du deuxième côté **16** du cadre **12** forme également avec la cornière **22"** la plus proche une ouverture de tamisage présentant deux pentes d'écoulement espacées l'une de l'autre et qui convergent l'une vers l'autre selon la direction d'écoulement **E.**

La figure **4** représente une vue en coupe du crible **10** dans un plan sensiblement vertical et parallèle à la direction longitudinale **L** des cornières **22, 22', 22".** La grille comprend en outre des premier et second moyens de montage **44, 46.** Lesdites cornières **22, 22', 22"** sont montées sur des premier et second moyens de montage **44, 46 ;** plus particulièrement, les premières extrémités longitudinales **23, 23', 23"** de chacune des cornières **22, 22', 22"** sont fixées, par exemple par soudure ou par tout autre moyen de fixation, au premier moyen de montage **44,** alors que les secondes extrémités longitudinales **25, 25', 25"** des cornières sont fixées, par soudure ou par tout autre moyen de fixation, au second moyen de montage **46.** On comprend que les cornières **22, 22', 22"** sont fixes par rapport à la grille.

Les premier et second moyens de montage **44, 46** sont ensuite rapportés et fixés, par des moyens de fixation **45** tels que par exemple par un système de boulonnage, aux troisième et quatrième côtés **18, 20** du cadre **12** du crible **10.**

Les moyens de fixation **45** sont configurés pour permettre un montage amovible des cornières **22, 22', 22"** et donc de la grille, autrement appelée treillis de filtration sur le cadre du crible, par l'intermédiaire des premier et second moyens de montage **44, 46.** On pourrait ainsi également concevoir un kit comprenant un cadre **12** et une pluralité de grilles, les cornières desdites grilles présentant des dimensions et des espacements différents d'une grille à l'autre, pour permettre à l'utilisateur de disposer de différentes grilles adaptées à ses besoins, et plus particulièrement adaptées aux caractéristiques du produit à écouler.

Tel que représenté en particulier sur la figure **5****,** les cornières sont disposées les unes par rapport aux autres de manière à former, entre deux cornières successives, une ouverture de tamisage. Plus particulièrement, les ouvertures de tamisage **24', 24"** ainsi formées entre deux cornières successives présentent deux pentes d'écoulement qui sont formées respectivement par la deuxième aile **36** d'une première cornière **22** et par la première aile **38'** d'une deuxième cornière **22'** adjacente à la première cornière **22.**

Le montage des cornières **22, 22', 22"** dans le cadre **12** du crible **10** et la présence des ailes **34, 36** s'étendant à partir des premier et deuxième côtés **14, 16** du cadre **12** permettent la formation d'ouvertures de tamisage **24, 24', 24"** présentant des pentes convergentes, dans la direction d'écoulement **E** du produit déversé sur le crible **10,** la forme desdites ouvertures de tamisage favorisant l'écoulement dudit produit au travers de la surface de tamisage du crible **10.** Dit autrement, la présence des ouvertures de tamisage présentant une forme de V, le fond du V étant ouvert, contribue à la fonction d'entonnoir du crible **10.**

L'arête des cornières **22, 22', 22"** ne forme pas une surface plane qui pourrait ralentir, voire s'opposer à l'écoulement du produit au travers de la surface de tamisage.

Par ailleurs, l'agencement des cornières dans le cadre **12** permet au crible **10** d'assurer la protection de l'utilisateur, en le protégeant des éléments disposés dans le fond de la trémie de réception **106,** et d'assurer la fonction de criblage, les agrégats, dont les dimensions sont supérieures à l'espace séparant deux cornières successives ou à l'espace séparant les cornières d'extrémités des ailes s'étendant à partir des premier et deuxième côtés, étant bloqués par le crible **10** ; de tels agrégats risqueraient d'endommager les éléments assurant le transport du produit en aval de la trémie de réception **106.** Le crible **10** selon la présente invention est donc configuré pour que de tels agrégats ne traversent pas la surface de criblage.

De manière à encore améliorer l'écoulement du produit au travers du crible **10,** ledit crible **10** comporte en outre des moyens de vibration **60,** comportant par exemple et de manière non limitative un vibrateur électrique ou pneumatique, qui sont configurés pour coopérer avec le cadre **12** de manière à appliquer des vibrations au crible **10.** En outre, les effets de l'actionnement des moyens de vibration **60** sur l'écoulement du produit sont particulièrement significatifs du fait des surfaces importantes constituées par les ailes des différents éléments du crible **10.** En particulier, la surface constituée par les ailes des différents éléments du crible selon la présente invention est supérieure à celle formée par un entrelacement de fils métalliques.

Par exemple et de manière non limitative, les cornières **22, 22', 22"** ainsi que les différents éléments constituant le cadre **12** sont formés par mécano-soudure ; les cornières peuvent ainsi être formées par l'assemblage de deux pièces planes reliées, par exemple par soudure, l'une à l'autre au niveau de l'arête en étant inclinées l'une par rapport à l'autre. Alternativement, elles peuvent être formées à partir d'une tôle plane pliée de manière à former deux pentes distinctes.

Dans l'exemple représenté sur les différentes figures, les cornières présentent des structures et des dimensions identiques. On pourrait bien évidemment concevoir, sans sortir du cadre de la présente invention, d'une part des cornières dont les deux ailes présenteraient des dimensions et/ou des formes différentes, et d'autre part un crible **12** comportant des cornières de différentes dimensions, voire des cornières agencées de manière que les ouvertures de tamisage présentent des formes et des dimensions différentes.

Bien que la présente invention ait été décrite en se référant à des exemples de réalisation spécifiques, il est évident que des modifications et des changements peuvent être effectués sur ces exemples sans sortir de la portée générale de l'invention telle que définie par les revendications.

## Revendications

1. Machine de transport (100) d'un produit comprenant une ligne de refoulement (108), la ligne de refoulement (108) comprenant des moyens de déplacement du produit, tels qu'un arbre de transmission à spires ou une pompe à cavités progressantes, la machine de transport comprenant en outre une trémie de réception (106) configurée pour permettre l'écoulement du produit vers la ligne de refoulement (108), le produit étant une chape fluide et/ou du béton, la trémie de réception (106) définissant un volume de réception et une ouverture d'introduction débouchant dans le volume de réception, la trémie de réception comportant un crible (10), le crible (10) comportant un cadre (12) délimitant une surface de tamisage, et une pluralité d'ouvertures de tamisage (24, 24', 24") formées dans la surface de tamisage pour permettre l'écoulement du produit au travers du crible selon une direction d'écoulement (E), les ouvertures de tamisage (24, 24', 24") étant chacune bordées par des première et deuxième pentes d'écoulement (26, 26', 26", 28, 28', 28") espacées l'une de l'autre et convergeant l'une vers l'autre selon la direction d'écoulement (E), le crible (10) s'étendant sur l'ouverture d'introduction.

2. Machine de transport (100) selon la revendication 1, **caractérisée en ce que** le cadre (12) comporte des premier et deuxième côtés (14, 16) opposés présentant une première longueur, la pluralité d'ouvertures de tamisage (24, 24', 24") s'étendant sur tout ou partie de la première longueur, de préférence sur plus de la moitié de la première longueur.

3. Machine de transport (100) selon la revendication **1** ou **2, caractérisé en ce que** le cadre comporte un premier côté (14, 16) ayant une bordure longitudinale (30, 32), et une première aile (34, 36) montée sur la bordure longitudinale, ladite première aile formant la première pente d'une première ouverture de tamisage parmi la pluralité d'ouvertures de tamisage (24, 24', 24").

4. Machine de transport (100) selon l'une quelconque des revendications **1** à **3, caractérisée en ce que** la pluralité d'ouvertures de tamisage (24, 24', 24") est formée par une pluralité de cornières (22, 22', 22").

5. Machine de transport (100) selon la revendication **4, caractérisée en ce que** les cornières (22, 22', 22") présentent chacune des première et deuxième ailes (38, 38', 38", 40, 40', 40") formant respectivement les première et deuxième pentes d'écoulement (26, 26', 26", 28, 28', 28"), et présentent chacune une arête (42, 42', 42") reliant les première et deuxième ailes (38, 38', 38", 40, 40', 40").

6. Machine de transport (100) selon la revendication **5, caractérisée en ce que**, considérées selon la direction d'écoulement (E), les première et deuxième ailes (38, 38', 38", 40, 40', 40") forment un angle compris entre 10° et 170°, de préférence compris entre 60° et 120°.

7. Machine de transport (100) selon l'une quelconque des revendications **4** à **6, caractérisée en ce qu'**elle comporte en outre des moyens de fixation (45) amovibles configurés pour monter la pluralité de cornières (22, 22', 22") de manière amovible sur le cadre (12).

8. Machine de transport (100) selon l'une quelconque des revendications **4** à **7,** comprenant en outre des moyens de montage (44, 46), sur lesquels sont fixées les cornières (22, 22', 22"), de façon à former une grille, la grille étant configurée pour être montée sur le cadre (12) de façon amovible.

9. Machine de transport (100) selon la revendication **8,** dans laquelle, les moyens de montage (44, 46) sont fixés de façon amovible sur le cadre (12) par les moyens de fixation (45).

10. Machine de transport (100) selon l'une quelconque des revendications **4** à **9, caractérisée en ce que** les cornières (22, 22', 22") s'étendent de manière sensiblement parallèle les unes aux autres.

11. Machine de transport (100) selon l'une quelconque des revendications **1** à **10, caractérisée en ce que** le crible comporte des moyens de vibration (60) configurés pour coopérer avec le cadre (12) du crible (10) de manière à appliquer des vibrations au crible (10).

## Patentansprüche

1. Maschine zum Transportieren (100) eines Produkts, umfassend eine Förderleitung (108), wobei die Förderleitung (108) Mittel zum Bewegen des Produkts umfasst, wie eine Übertragungswelle mit Windungen oder eine Pumpe mit zunehmenden Hohlräumen, wobei die Transportmaschine ferner einen Aufnahmetrichter (106) umfasst, der dazu ausgelegt ist, das Fließen des Produkts zu der Förderleitung (108) zu ermöglichen, wobei das Produkt ein Fließestrich und/oder Beton ist, wobei der Aufnahmetrichter (106) ein Aufnahmevolumen und eine Einführöffnung definiert, die in das Aufnahmevolumen mündet, wobei der Aufnahmetrichter ein Sieb (10) umfasst, wobei das Sieb (10) einen eine Siebfläche begrenzenden Rahmen (12) umfasst, sowie eine Vielzahl von Sieböffnungen (24, 24', 24"), die in der Siebfläche ausgebildet sind, um das Fließen des Produkts in einer Strömungsrichtung (E) durch das Sieb zu ermöglichen, wobei die Sieböffnungen (24, 24', 24") jeweils von einer ersten und einer zweiten Strömungsschräge (26, 26', 26", 28, 28', 28") begrenzt sind, die voneinander beabstandet sind und in Strömungsrichtung (E) aufeinander zulaufen, wobei sich das Sieb (10) um die Einführöffnung herum erstreckt.

2. Transportmaschine (100) nach Anspruch 1, **dadurch gekennzeichnet, dass** der Rahmen (12) erste und zweite gegenüberliegende Seiten (14, 16) aufweist, die eine erste Länge aufweisen, wobei sich die Vielzahl von Sieböffnungen (24, 24', 24") über die gesamte erste Länge oder einen Teil derer erstreckt, vorzugsweise über mehr als die Hälfte der ersten Länge.

3. Transportmaschine (100) nach Anspruch 1 oder 2, **dadurch gekennzeichnet, dass** der Rahmen eine erste Seite (14, 16) mit einem Längsrand (30, 32) und einen ersten Flügel (34, 36), der an dem Längsrand angebracht ist, umfasst, wobei der erste Flügel die erste Schräge einer ersten Sieböffnung aus der Vielzahl von Sieböffnungen (24, 24', 24") bildet.

4. Transportmaschine (100) nach einem der Ansprüche 1 bis 3, **dadurch gekennzeichnet, dass** die Vielzahl von Sieböffnungen (24, 24', 24") durch eine Vielzahl von Winkelprofilen (22, 22', 22') gebildet ist.

5. Transportmaschine (100) nach Anspruch 4, **dadurch gekennzeichnet, dass** die Winkelprofile (22, 22', 22") jeweils erste und zweite Flügel (38, 38', 38", 40, 40', 40") aufweisen, die jeweils die erste und die zweite Strömungsschräge (26, 26', 26", 28, 28', 28") bilden, sowie jeweils eine Kante (42, 42', 42") aufweisen, welche den ersten und den zweiten Flügel (38, 38', 38", 40, 40', 40") verbindet.

6. Transportmaschine (100) nach Anspruch 5, **dadurch gekennzeichnet, dass** in Strömungsrichtung (E) betrachtet der erste und der zweite Flügel (38, 38', 38", 40, 40', 40") einen Winkel zwischen 10° und 170°, vorzugsweise zwischen 60° und 120° bilden.

7. Transportmaschine (100) nach einem der Ansprüche 4 bis 6, **dadurch gekennzeichnet, dass** sie ferner lösbare Befestigungsmittel (45) umfasst, die dazu ausgelegt sind, die Vielzahl von Winkelprofilen (22, 22', 22") an dem Rahmen (12) lösbar anzubringen.

8. Transportmaschine (100) nach einem der Ansprüche 4 bis 7, ferner umfassend Montagemittel (44, 46), an denen die Winkelprofile (22, 22', 22") befestigt sind, um ein Gitter zu bilden, wobei das Gitter dazu ausgelegt ist, an dem Rahmen (12) lösbar angebracht zu werden.

9. Transportmaschine (100) nach Anspruch 8, bei der die Montagemittel (44, 46) durch die Befestigungsmittel (45) an dem Rahmen (12) lösbar befestigt sind.

10. Transportmaschine (100) nach einem der Ansprüche 4 bis 9, **dadurch gekennzeichnet, dass** die Winkelprofile (22, 22', 22") sich im Wesentlichen parallel zueinander erstrecken.

11. Transportmaschine (100) nach einem der Ansprüche 1 bis 10, **dadurch gekennzeichnet, dass** das Sieb Vibrationsmittel (60) umfasst, die dazu ausgelegt sind, mit dem Rahmen (12) des Siebes (10) zusammenzuwirken, um das Sieb (10) mit Vibrationen zu beaufschlagen.

## Claims

1. A machine for conveying (100) a product comprising a discharge line (108), the discharge line (108) comprising means for moving the product, such as a transmission shaft with coils or a progressive cavity pump, the conveying machine further comprising a receiving hopper (106) configured to allow the flow of the product towards the discharge line (108), the product being a fluid screed and/or concrete, the receiving hopper (106) defining a receiving volume and an introduction aperture opening out into the receiving volume, the receiving hopper including a screen (10), the screen (10) including a frame (12) delimiting a sieving surface, and a plurality of sieving apertures (24, 24', 24") formed in the sieving surface to allow the flow of the product through the screen along a flow direction (E), the sieving apertures (24, 24', 24") each being bordered by first and second flow slopes (26, 26', 26", 28, 28', 28") spaced apart from each other and converging towards each other along the flow direction (E), the screen (10) extending over the introduction aperture.

2. The conveying machine (100) according to claim 1, **characterized in that** the frame (12) includes first and second opposite sides (14, 16) having a first length, the plurality of sieving apertures (24, 24', 24") extending over all or part of the first length, preferably over more than half of the first length.

3. The conveying machine (100) according to claim 1 or 2, **characterized in that** the frame includes a first side (14, 16) having a longitudinal border (30, 32), and a first wing (34, 36) mounted on the longitudinal border, said first wing forming the first slope of a first sieving aperture among the plurality of sieving apertures (24, 24', 24").

4. The conveying machine (100) according to any one of claims 1 to 3, **characterized in that** the plurality of sieving apertures (24, 24', 24") is formed by a plurality of angle bars (22, 22', 22").

5. The conveying machine (100) according to claim 4, **characterized in that** the angle bars (22, 22', 22") each have first and second wings (38, 38', 38", 40, 40', 40") forming respectively the first and second flow slopes (26, 26', 26", 28, 28', 28"), and each have a ridge (42, 42', 42") linking the first and second wings (38, 38', 38", 40, 40', 40").

6. The conveying machine (100) according to claim 5, **characterized in that**, considered along the flow direction (E), the first and second wings (38, 38', 38", 40, 40', 40") form an angle between 10° and 170°, preferably between 60° and 120°.

7. The conveying machine (100) according to any one of claims 4 to 6, **characterized in that** it further includes removable fixing means (45) configured to removably mount the plurality of angle bars (22, 22', 22") on the frame (12).

8. The conveying machine (100) according to any one of claims 4 to 7, further comprising mounting means (44, 46), on which the angle bars (22, 22', 22") are fixed, so as to form a grid, the grid being configured to be removably mounted on the frame (12).

9. The conveying machine (100) according to claim 8, wherein the mounting means (44, 46) are removably fixed on the frame (12) by the fixing means (45).

10. The conveying machine (100) according to any one of claims 4 to 9, **characterized in that** the angle bars (22, 22', 22") extend substantially parallel to each other.

11. The conveying machine (100) according to any one of claims 1 to 10, **characterized in that** the screen includes vibration means (60) configured to cooperate with the frame (12) of the screen (10) so as to apply vibrations to the screen (10).
